# FASCICULE DE BREVET EUROPEEN

(11) **EP 0 289 375 B1**
(45) Date de publication et mention de la délivrance du brevet: **04.03.1992**
(21) Numéro de dépôt: 88400749.3
(22) Date de dépôt: 28.03.1988
(51) Int. Cl.: G09F 13/04, G09F 7/00

(54) **Enseigne**
Anzeige
Display

(30) Priorité: 28.04.1987 FR 8706009
(43) Date de publication de la demande: 02.11.1988
(73) Titulaire: Chenel, Guy Gilbert, Vanves (Hauts de Seine) (FR)
(72) Inventeur: Chenel, Guy Gilbert, Vanves (Hauts de Seine) (FR)
(74) Mandataire: Cabinet HERRBURGER

(56) Documents cités:
- FR-A- 986 143
- US-A- 2 939 236
- US-A- 3 015 178

## Description

L'invention concerne une enseigne.

Les expositions temporaires ou les grandes surfaces de vente utilisent un grand nombre d'enseignes intérieures, de relativement petites dimensions. Ces enseignes sont le plus souvent accrochées perpendiculairement à la façade de chaque stand, de façon à se présenter perpendiculairement à la longueur des allées empruntées par les visiteurs.

Comme pour toute technique d'installations temporaires, les critères d'un matériel améliorateur sont, la rapidité de mise en oeuvre et de démontage, la légèreté, le volume réduit, la facilité de transport, de stockage et de réemploi, l'aspect esthétique et le coût réduit.

De plus, l'accélération du rythme de succession des salons d'expositions augmente l'intérêt des qualités amélioratrices et la recherche de matériel de plus en plus performant.

Actuellement, surtout pour les expositions, on met principalement en oeuvre des enseignes intérieures réalisées par un panneau rigide et peint de carton, de matière plastique ou de contre-plaqué. Ce panneau reçoit des lettres sur l'une ou ses deux faces et un cadre en bois ou en métal peut être prévu pour entourer le panneau et permettre l'accrochage de l'enseigne à la partie supérieure de la façade d'un stand.

On connaît également des enseignes lumineuses constituées par deux panneaux rigides en matériau translucide, verre dépoli ou matière plastique, qui forment les supports des textes de l'enseigne. Ces deux panneaux forment les deux grands côtés d'une boîte rectangulaire dans laquelle est logée une source lumineuse, généralement un tube fluorescent.

Ces deux techniques sont très largement répandues mais présentent un certain nombre d'inconvénients dans la mesure où les enseignes rigides et opaques nécessitent une ossature assez onéreuse et sont d'un poids relativement important tandis que les enseignes lumineuses réalisées sous forme de boîtes sont fragiles, volumineuses, lourdes et onéreuses ; notamment, l'emploi de matières plastiques translucides ou de verre dépoli est cher, lourd et délicat.

On connaît également par le brevet américain N° 3 015 178 une enseigne se composant d'un élément cylindrique souple à paroi mince ouvert à ses deux extrémités, sur la paroi extérieure duquel sont portées les inscriptions de l'enseigne et d'un support horizontal sur lequel est enfilé l'élément cylindrique de façon que les inscriptions soient situées sur au moins une des deux surfaces situées de part et d'autre du support horizontal.

Vis-à-vis de ces dispositifs connus, la présente invention concerne une enseigne se composant d'un élément cylindrique souple à paroi mince, ouvert à ses deux extrémités, sur la paroi extérieure duquel sont portées les inscriptions de l'enseigne et d'un support horizontal sur lequel est enfilé l'élément cylindrique à l'état suspendu, enseigne caractérisée en ce qu'un élément de lestage est disposé à l'intérieur de l'élément cylindrique le long de sa génératrice intérieure de manière à ce que le cylindre présente deux surfaces planes entre le support horizontal et l'élément de lestage, les inscriptions étant situées sur au moins l'une des deux surfaces planes de l'élément cylindrique.

Suivant une autre caractéristique de l'invention, l'élément cylindrique est réalisé à l'aide d'un matériau non tissé du genre papier.

Suivant une autre caractéristique de l'invention, l'élément cylindrique est réalisé par un matériau translucide.

Suivant une autre caractéristique de l'invention, un élément de lestage est disposé à l'intérieur de l'élément cylindrique suspendu sur son support horizontal, pour se situer le long de sa génératrice inférieure et maintenir plans les deux brins pendants de l'élément cylindrique.

Suivant une autre caractéristique de l'invention, une source lumineuse est fixée au support horizontal et/ou à l'élément de lestage.

L'invention est représentée à titre d'exemple non limitatif sur les dessins ci-joints dans lesquels :
- la figure 1 est une vue en perspective de l'élément cylindrique entrant dans la construction de l'enseigne ;
- la figure 2 représente un élément cylindrique disposé à plat pour son stockage ;
- la figure 3 représente l'enseigne réalisée à partir de l'élément cylindrique des figures 1 et 2 ;
- la figure 4 représente un autre mode de réalisation de l'enseigne ;
- la figure 5 est une vue latérale de l'enseigne de la figure 4 ;
- les figures 6 et 7 représentent en perspective deux autres modes de réalisation de l'enseigne ;
- la figure 8 est une vue en perspective partielle d'une enseigne pourvue d'un fond d'obturation des extrémités ouvertes.

La présente invention a en conséquence pour but la réalisation simple et économique d'une enseigne qui soit esthétique, qui puisse se monter et se démonter rapidement et qui puisse se stocker sous un faible volume.

Cette enseigne se compose d'un élément cylindrique 1 en matériau souple et mince, ouvert à ses deux extrémités, sur la face externe duquel sont portées les inscriptions de l'enseigne.

Le matériau constituant cet élément cylindrique pourra être opaque et comporter des inscriptions de couleur constrastée par rapport au fond, mais il sera de préférence translucide afin que l'éclairage ambiant visible au travers de la feuille améliore le contraste de couleur, ou d'opacité, des inscriptions portées sur le cylindre. Le matériau constituant cet élément cylindrique 1 sera de préférence constitué par un matériau non tissé du genre papier, de manière à obtenir simplement les caractéristiques de souplesse, de minceur et de translucidité souhaitées, ce matériau étant en outre particulièrement intéressant du fait que lorsqu'il est disposé sous la forme d'un cylindre, il présente une certaine tenue dans le sens axial de l'élément cylindrique.

Cet élément cylindrique sera, de préférence, obtenu par superposition et collage en 3 des deux bords longitudinaux d'un matériau en feuille.

Cet élément cylindrique souple à paroi mince 1, pourvu de ses inscriptions, est alors simplement enfilé sur un support 4 constitué par une lame ou un profilé en bois, en métal ou en matière plastique, dont la longueur est de préférence sensiblement égale à celle du cylindre 1. Ce support 4 est pourvu à l'une de ses extrémités d'un prolongement en forme de crochet 4₁ permettant l'accrochage de l'enseigne constituée de l'élément cylindrique 1 et de son support 4 sur un profilé d'ossature de stand. Tout autre dispositif d'accrochage pourra être prévu et, par exemple, des filins de suspension des tenons d'accrochage, etc.

La largeur du profilé 4 variera suivant l'épaisseur que l'on désire donner à l'enseigne, la longueur de la circonférence de l'élément cylindrique 1 étant cependant telle que, à l'état suspendu sur le support 4 , il forme, compte tenu du poids et de la souplesse de cet élément cylindrique, deux brins 5 pendant de chaque côté de la lame 4, ces deux brins étant pourvus des inscriptions de l'enseigne.

De manière générale, la largeur du profilé 4 pourra varier dans des grandes proportions, en tenant compte de la longueur de la circonférence de l'élément cylindrique. Pour une largeur faible du profilé de support 4, on obtiendra une enseigne d'épaisseur faible, les deux brins pendants 5 étant cependant maintenus à un écartement suffisant correspondant à la largeur du profilé 4, afin de bénéficier de la translucidité du matériau, tout en rendant peu visibles les inscriptions portées sur l'un des brins 5 au travers de l'autre brin.

L'enseigne réalisée conformément à l'invention pourra être réalisée de manière simple, en réalisant les inscriptions de l'enseigne par collage de lettres découpées, sérigraphiées ou imprimées, ces inscriptions étant réalisées avant ou après la confection de l'élément cylindrique 1.

La souplesse du matériau constituant l'élément cylindrique, permettra de le mettre à plat comme représenté sur la figure 2, pour son transport ou son stockage, qu'il soit ou non pourvu d'inscriptions, les différents éléments cylindriques pouvant être empilés sans risque de détérioration.

Cette enseigne pourra être complétée par un lest constitué par une lame ou une barre 6 se disposant le long de la génératrice inférieure de l'élément cylindrique 1 suspendu à son support 4. Ce lest réalisé en un matériau quelconque est destiné à maintenir sous tension l'élément cylindrique 1 afin que les deux brins pendants 5 soient plans.

Suivant l'invention, il est également possible de réaliser de manière simple une enseigne lumineuse en fixant sous la lame de support 4 une réglette 7 de support d'un tube fluorescent 8, de façon à éclairer la paroi intérieure de l'élément cylindrique et produire, vu de l'extérieur, un éclairage uniforme sur toute la surface des deux brins 5 de l'enseigne.

De préférence, dans le cas d'une enseigne lumineuse, le profilé de support 4 sera pourvu de côtés latéraux biseautés 4₂ de façon que l'éclairage intérieur réalisé par le tube 8 se fasse jusqu'au bord supérieur des deux brins 5 (voir figure 6).

Suivant l'exemple de réalisation de la figure 7, le profilé de lestage 9 est d'une largeur moindre que celle du support 4, de façon que l'élément cylindrique 1 suspendu au support 4 prenne, en coupe transversale, la forme d'un trapèze isocèle (voir figure 6), afin d'incliner les deux faces de l'enseigne vers le sol et donc d'améliorer sa visibilité.

Cette barre de lestage pourra être réalisée de formes diverses et, suivant la figure 7, elle est constituée par un tube cylindrique à section circulaire 10 de façon que l'extrémité inférieure de l'élément cylindrique 1 prenne, à sa base, la forme demi-cylindrique du tube 10.

Si cela apparaît souhaitable, l'élément de lestage 6, 9 ou 10 pourra également être pourvu d'une réglette de support d'un tube fluorescent d'éclairage.

Les extrémités ouvertes de l'élément cylindrique 1 pourront comporter des fonds encastrés 11 (voir figure 8) réalisés en matériaux rigides ou semi-rigides, et permettant de réaliser l'enseigne sous la forme d'un volume clos, l'un de ces fonds 11 étant pourvu d'un décrochement permettant le passage de la lame ou de la barre de support 4. Ces fonds pourront être réalisés de façon à s'encastrer avec une légère déformation élastique dans la ou les extrémités de l'élément cylindrique, afin d'être automatiquement maintenus en position et afin également de maintenir l'élément cylindrique sous tension.

Dans la mesure où l'on désire rigidifier l'enseigne, l'élément cylindrique pourra comporter des éléments rigides réalisés, par exemple, sous la forme de baguettes et fixés en des endroits déterminés de l'élément cylindrique. Cela permettra également de faciliter le positionnement de l'élément cylindrique sur le support et le positionnement de l'élément de lestage dans l'élément cylindrique afin que les inscriptions de l'enseigne soient situées dans une position correcte sur les brins pendants 5.

Egalement, comme représenté sur la figure 3, des baguettes semi-rigides 12 déformables élastiquement par cintrage, pourront être placées entre le support 4 et la barre de lestage 10, afin de tendre énergiquement l'élément cylindrique 1 et constituer une enseigne rigide.

## Revendications

1. Enseigne se composant d'un élément cylindrique souple à paroi mince (1), ouvert à ses deux extrémités, sur la paroi extérieure duquel sont portées les inscriptions de l'enseigne et d'un support horizontal (4) sur lequel est enfilé l'élément cylindrique à l'état suspendu, enseigne caractérisée en ce qu'un élément de lestage (6, 9, 10) est disposé à l'intérieur de l'élément cylindrique le long de sa génératrice intérieure de manière à ce que le cylindre présente deux surfaces planes (5) entre le support horizontal et l'élément de lestage, les inscriptions étant situées sur au moins l'une des deux surfaces planes de l'élément cylindrique.

2. Enseigne conforme à la revendication 1, caractérisée en ce que l'élément cylindrique est réalisé à l'aide d'un matériau non tissé du genre papier.

3. Enseigne conforme à la revendication 1, caractérisée en ce que l'élément cylindrique est réalisé par un matériau translucide.

4. Enseigne conforme à l'une quelconque des revendications précédentes, caractérisée en ce qu'une source lumineuse (7, 8) est fixée au support horizontal et/ou à l'élément de lestage.

5. Enseigne conforme à l'une quelconque des revendications précédentes, caractérisée en ce que le support horizontal (4) présente longitudinalement des bords latéraux minces.

6. Enseigne conforme à la revendication 1, caractérisée en ce que l'élément de lestage (9) est d'une largeur moindre que celle du support horizontal (4).

7. Enseigne conforme à l'une quelconque des revendications précédentes, caractérisée en ce que des fonds (11) sont encastrés à l'intérieur des extrémités ouvertes de l'élément cylindrique (1).

8. Enseigne conforme à l'une quelconque des revendications précédentes, caractérisée en ce que des baguettes semi-rigides (12), déformables élastiquement par cintrage, sont disposées entre le support horizontal (4) et l'élément de lestage (6).

## Patentansprüche

1. Anzeige, bestehend aus einem weichen dünnwandigen zylindrischen Element (1), welches an seinen beiden Enden offen ist und auf seiner Außenseite die Beschriftungen der Anzeige trägt, und aus einem horizontalen Träger (4), auf welchen das zylindrische Element hängend aufgelegt ist, dadurch gekennzeichnet, daß im Innern des zylindrischen Elements längs seiner inneren Erzeugenden ein Ballastelement (6,9,10) derart angeordnet ist, daß der Zylinder zwischen dem horizontalen Träger und dem Ballastelement zwei ebene Flächen (5) darbietet und sich die Beschriftungen auf mindestens einer der beiden ebenen Flächen des zylindrischen Elements befinden.

2. Anzeige nach Anspruch 1, dadurch gekennzeichnet, daß das zylindrische Element mit Hilfe eines nicht gewebten papierartigen Materials gebildet ist.

3. Anzeige nach Anspruch 1, dadurch gekennzeichnet, daß das zylindrische Element aus einem durchscheinenden Material gebildet ist.

4. Anzeige nach einem der vorangehenden Ansprüche, dadurch gekennzeichnet, daß eine Lichtquelle (7,8) an dem horizontalen Träger und/oder dem Ballastelement befestigt ist.

5. Anzeige nach einem der vorangehenden Ansprüche, dadurch gekennzeichnet, daß der horizontale Träger (4) in Längsrichtung verlaufende schmale Ränder aufweist.

6. Anzeige nach Anspruch 1, dadurch gekennzeichnet, daß das Ballastelement (9) schmäler als der horizontale Träger (4) ist.

7. Anzeige nach einem der vorangehenden Ansprüche, dadurch gekennzeichnet, daß in das Innere der offenen Enden des zylindrischen Elements (1) Endstücke (11) eingesetzt sind.

8. Anzeige nach einem der vorangehenden Ansprüche, dadurch gekennzeichnet, daß zwischen dem horizontalen Träger (4) und dem Ballastelement (6) durch Ausbiegen elastisch deformierbare halbstarre Stäbe (12) angeordnet sind.

## Claims

1. Sign consisting of a flexible cylindrical element with a thin wall (1), open at both ends, on the outer wall of which is written the inscription of the sign, and a horizontal support (4) onto which the cylindrical element is passed in the suspended state, a sign characterised in that a ballasting member (6, 9, 10) is disposed inside the cylindrical element along its internal generatrix so that the cylinder has two flat surfaces (5) between the horizontal support and the ballasting member, the inscription being situated on at least one of the two flat surfaces of the cylindrical element.

2. Sign according to claim 1, characterised in that the cylindrical element is produced by means of a non-woven material of the paper type.

3. Sign according to claim 1, characterised in that the cylindrical element is produced from a translucent material.

4. Sign according to any one of the preceding claims, characterised in that a light source (7, 8) is fixed to the horizontal support and/or to the ballasting member.

5. Sign according to any one of the preceding claims, characterised in that the horizontal support (4) has, longitudinally, thin lateral edges.

6. Sign according to claim 1, characterised in that the ballasting member (9) has a lesser width than that of the horizontal support (4).

7. Sign according to any one of the preceding claims, characterised in that end pieces (11) are fitted inside the open ends of the cylindrical element (1).

8. Sign according to any one of the preceding claims, characterised in that semi-rigid rods (12), elastically deformable by flexion, are disposed between the horizontal support (4) and the ballasting member (6).
